# EUROPÄISCHE PATENTSCHRIFT

(11) **EP 0 115 568 B1**
(45) Veröffentlichungstag und Bekanntmachung des Hinweises auf die Patenterteilung: **23.12.1987**
(21) Anmeldenummer: 83110060.7
(22) Anmeldetag: 08.10.1983
(51) Int. Cl.: E05B 27/00

(54) **Zylinderschloss mit Zylindergehäuse und einem Zylinderkern sowie Schlüssel**
Cylinder lock with a cylinder housing and a cylinder core, as well as a key
Serrure cylindrique à boîtier cylindrique et à noyau cylindrique, ainsi qu'une clé

(30) Priorität: 04.02.1983 AT 399/83; 28.06.1983 AT 2373/83
(43) Veröffentlichungstag der Anmeldung: 15.08.1984
(73) Patentinhaber: EVVA - Werk Spezialerzeugung von Zylinder-und Sicherheitsschlössern Gesellschaft m.b.H. & Co. Kommanditgesellschaft, A-1010 Wien (AT)
(72) Erfinder: Prunbauer, Kurt, A-3130 Herzogenburg (AT); Paar, Adalbert, A-1100 Wien (AT)
(74) Vertreter: Puchberger, Georg, Dipl.-Ing.

## Beschreibung

Die Erfindung betrifft ein Zylinderschloß mit Zylindergehäuse und einem Zylinderkern, wobei im Zylinderkern eine oder mehrere in axialer Richtung verschiebbare und entsprechend ihrer axialen Lage die Verdrehung des Zylinderkerns ermöglichende oder blockierende Sperrleisten vorgesehen sind, deren Verschiebbarkeit durch einen in einen Schlüsselkanal eingeschobenen Schlüssel gesteuert wird, wobei die Sperrleisten radial nach außen in eine axiale Ausnehmung ragende Sperrstücke aufweisen, die mit im Gehäuse angeordneten radialen Ringnuten derart zusammenwirken, daß bei einer bestimmten axialen Stellung der Sperrleisten alle Sperrstücke mit je einer der Ringnuten fluchten, wodurch der Zylinderkern frei verdreht werden kann.

Derartige Zylinderschlösser sind im Hinblick auf Magnetschloßkonstruktionen bekannt geworden, siehe z. B. AT-B-368 795 welche den Oberbegriff des Anspruchs 1 bildet. Dabei werden als den Schlüssel und die Sperrinformationen abtastende Elemente Permanentmagnetrotoren verwendet. Aufgabe im Rahmen der vorliegenden Erfindung ist es, demgegenüber Zylinderschlösser der eingangs genannten Art mit den bekannten Vorteilen mit einfachen, rein mechanischen Mitteln zu steuern, die kostengünstig in der Herstellung sind und die auch unter besonderen Umgebungsbedingungen eingesetzt werden können. Fernerhin ist es durch die DE-A-3 014 337 bekannt geworden, zur Steuerung von Sperrleisten einteilige Abtastbolzen vorzusehen. Bei dieser Konstruktion sind jedoch die Variationsmöglichkeiten eingeschränkt, da nur eine relativ geringe Anzahl solcher Abstastbolzen im Zylinderkern vorgesehen werden kann. Weiters muß bei der bekannten Konstruktion der Angriff der Abtastbolzen an den Schlüsselflanken in einem spitzen Winkel erfolgen, was hinsichtlich der Abtastgenauigkeit nachteilig ist.

Zur Lösung der oben genannten Aufgabe und zur Vermeidung aller angegebenen Nachteile wird ein Zylinderschloß nach dem Oberbegriff des Anspruchs 1 vorgeschlagen, welches erfindungsgemäß die im kennzeichnenden Teil des Anspruchs 1 genannten Merkmale hat.

Die Erfindung betrifft auch eine Vorrichtung, die aus einem Schlüssel und einem Zylinderschloß gemäß Anspruch 8 besteht.

Vorteilhafte Weiterbildungen der Erfindung sind in den Unteransprüchen genannt.

Im folgenden wird die Erfindung anhand der Zeichnungen beispielsweise näher beschrieben.
Fig. 1 ist ein teilweiser Schnitt durch den linken Zylinder eines Doppelzylinderschlosses gemäß Erfindung, wobei der Schnitt nach der Linie I-I in Fig. 2 angeordnet ist.
Fig. 2 ist ein Schnitt gemäß der Linie 11-11 in Fig. 1.
Fig. 3 ist eine Schnittdarstellung ähnlich der Fig. 2 von einem weiteren Ausführungsbeispiel des erfindungsgemäßen Schlosses. Die Fig. 4 bis 8 zeigen verschiedene Schlüsselausbildungen in einander zugeordneten Rissen.

Fig.9 gibt eine Gesamtübersicht über ein Profilsystem eines Schlüssels und eines Schlüsselkanals, wobei der Schlüsselkanal im Zylinderschloß nach Anspruch 1 integriert ist. Die Fig. 10 und 11 veranschaulichen zu Fig. 9 gehörende Einzelheiten. Fig. 12 stellt eine Konstruktion dar ähnlich der oben genannten Fig. 2 und 3. Aus den oben genannten Fig. 1 bis 8 ist im Rahmen der Kombinationserfindung das eine Kombinationsmerkmal (verschiebbare Stiftzuhaltungen, die gegenüber Ausnehmungen bzw. Steuerflächen des Schlüssels verschiebbar sind) zu ersehen.

Das zweite Kombinationsmerkmal (Grundprofile und variable Profile sind ineinandergeschachtelt, Anordnung in Spalten und Zeilen) ist in den Fig. 13 bis 19 dargestellt. Dabei betreffen die Fig. 13 bis 15 ein Ausführungsbeispiel, die Fig. 16 bis 19 veranschaulichen ein anderes solches Beispiel.

Auch die weiteren Fig. 20 bis 27 betreffen das zweite Kombinationsmerkmal. In Fig. 20 ist ein Zylinderschloß im Aufriß dargestellt, Fig. 21 ist der Schlüssel dazu und Fig. 22 stellt einen Kreuzriß nach Fig. 20 dar. Aus der Fig. 23 ist das erfindungsgemäße Profil in einem vergrößerten Schnitt nach der Linie XXIII-XXIII der Fig. 21 zu ersehen. Die Fig. 24, 25, 26 und 27 veranschaulichen konstruktive Einzelheiten, die für das Verständnis der Erfindung maßgebend sind. Die Zeichnungen sind zum Teil schematisch gehalten.

In einem Zylindergehäuse 1 ist ein Zylinderkern 2 drehbar angeordnet. Im Schlüsselkanal 4 steckt ein Schlüssel 5. Zu beiden Seiten des Schlüsselkanals ist je eine Sperrleiste 3 in einer Ausnehmung 11 des Zylinderkerns angeordnet. Diese Ausnehmung 11 und die Sperrleiste 3 erstrecken sich in axialer Richtung des Zylinderkerns parallel zum Schlüsselkanal. Jede Sperrleiste 3 ist im Querschnitt etwa T-förmig, wobei die Vorsprünge 18 in Hinterschneidungen 10 der axialen Ausnehmung 11 eingreifen. Die Sperrleiste 3 kann in axialer Richtung verschoben werden, in radialer Richtung ist sie jedoch nach beiden Seiten hin festgehalten.

An der dem Gehäuse zugewandten Fläche tragen die Sperrleisten 3 massive Sperrstücke 16. In der eingezeichneten Stellung des Schlosses, d. h. bei Einschubstellung für den Schlüssel, ragen die Sperrstücke 16 in die zugehörigen axialen durchgehenden Ausnehmungen 19 im Gehäuse. Infolge dieser axialen Ausnehmung 19 ist eine freie Verschiebbarkeit der Sperrstücke 16 und der Sperrleiste 3 in axialer Richtung gewährleistet.

Ausgehend von den axialen Ausnehmungen 19 sind im Gehäuse radiale Ringnuten 17 angeordnet. Die Ringnuten 17 entsprechen mit ihrem Querschnitt dem Querschnitt der Sperrstücke 16. Die Zuordnung der Sperrstücke 16 und der Ringnuten 17 zueinander ist derart, daß bei bestimmter axialer Stellung der Sperrleiste 3 alle Sperrstücke 16 mit je einer der Ringnuten 17 fluchten, wodurch der Zylinderkern frei verdreht werden kann.

In der Sperrleiste 3 sind Bohrungen 12 für Stiftzuhaltungen 6 angeordnet. Die Bohrungen 12 erstrecken sich einerseits in die Sperrleiste 3 und andererseits in den Zylinderkern 2 bis zum Schlüsselkanal 4. Bei bestimmter axialer Lage der Sperrleiste 3 fluchten die Bohrungen der Sperrleiste mit den zugehörigen Bohrungen des Zylinderkerns. Die Bohrungen 12 sind im Bereich des Zylinderkerns 2 stufenförmig ausgebildet, sodaß die gleichfalls stufenförmig ausgebildeten Stiftzuhaltungen nur bis zu einem gewissen Ausmaß in den Schlüsselkanal hineinragen können. Im Bereich der Sperrleiste 3 weisen die Stiftzuhaltungen Ausnehmungen 13 auf, in denen eine Druckfeder 14 liegt und die Stiftzuhaltung in Richtung zum Schlüsselkanal hin vorspannt.

Die Stiftzuhaltungen weisen Teilungen 8 auf. Es kann eine Teilung vorgesehen sein, es können aber durch Einlegen von Zwischenplättchen 21 auch mehrere Teilungen vorgesehen sein.

Der Schlüssel 5 weist Ausnehmungen bzw. Steuerflächen 7 auf, die durch die Gründe von Sackbohrungen gebildet sein können. Die Tiefe der Steuerflächen 7 ist variabel, sodaß Schließverschiedenheiten vorgesehen werden können. Entsprechend diesen Steuerflächen 7 werden die Stiftzuhaltungen 6 unter dem Druck der Federn 14 bei richtigem Schlüssel in eine solche Lage gebracht, daß die Teilungen 8 aller Stiftzuhaltungen mit der Trennebene 9 zwischen Sperrleiste 3 und Zylinderkern 2 fluchten. Es ist bei dieser Stellung die Sperrleiste 3 in axialer Richtung verschiebbar.

Die axiale Verschiebung der Sperrleisten 3 wird in bekannter Weise durch einen Rastring 22 ermöglicht (Fig. 1). Der Rastring 22 ist mit dem Zylindergehäuse 1 über eine Grenzkraftkupplung 23 verrastet. Die Grenzkraftkupplung besteht in diesem Fall aus einer Kugelraste mit der Kugel 24, Feder 25 und der kegelförmigen Ausnehmung 26 im Rastring. Der Rastring 22 besitzt Ausnehmungen 27 für jede Sperrleiste 3 und jeder der beiden Bauteile besitzt Auflaufflächen 28, 29, die bei einer Relativverdrehung zwischen den Bauteilen zur Wirkung kommen.

Wird der Zylinderkern verdreht, so stößt die eine Auflauffläche 29 der Sperrleiste 3 gegen die zugehörige Auflauffläche 28 des Rastringes und die Sperrleiste 3 wird bei der Darstellung gemäß Fig. 1 nach links verschoben. Die Sperrstücke 16 fluchten dann mit den radialen Ringnuten 17 und der Zylinderkern kann frei verdreht werden. Die Rückführung der Sperrleiste beim Zurückdrehen des Zylinderkerns in die Ausgangsstellung erfolgt durch weitere Auflaufflächen 30, 31 an anderen Ende der Sperrleiste. Die Auflaufflächen 31 sind durch einen Einsatzring 52 gebildet, der im Gehäuse eingesetzt ist. Die Auflaufflächen 30 sitzen auf der Sperrleiste 3.

Wird bei dem oben beschriebenen Drehvorgang des Zylinderkerns die axiale Verschiebung der Sperrleiste 3 verhindert, wie es oben beschrieben ist, bleibt die Sperrleiste mit ihren Auflaufflächen 29 in der Ausnehmung 27 verrastet und die Drehkraft vom Schlüssel 5 über den Zylinderkern 2 gelangt auf dan Rastring 22. Nach Überwindung der Haltekraft der Grenzkraftkupplung 23 dreht sich der Rastring 22 mit dem Zylinderkern mit, bis die Sperrstücke 16 an den Wänden 333 der Ausnehmung 19 im Gehäuse anstoßen. Die Drehkraft wird dadurch von den massiven Sperrstücken 16 und den Wänden 333 aufgefangen.

Bei dem Ausführungsbeispiel gemäß den Fig. 1 und 2 sind als weitere Sperrmöglichkeiten zur Erzielung größerer Variationszahlen noch Kugeln 33. 34 eingezeichnet. Diese Kugeln sitzen in entsprechenden Bohrungen des Zylinderkerns und arbeiten mit Steuerkanten bzw. Steuerflächen des Schlüssels zusammen. Die mit 33 bezeichneten Kugeln sind durch den Schlüssel in entsprechende Ausnehmungen 35 des Gehäuses verrastet, wodurch ein Verdrehen des Zylinderkerns unmöglich gemacht ist. Der gezeichnete Schlüssel wäre somit ein falscher Schlüssel. Die Kugel 34 kann infolge der entsprechenden Ausnehmung 35 im Schlüssel nach innen in den Zylinderkern verschoben werden, wodurch ein Verdrehen des Zylinderkerns ermöglicht wäre. Bei einem richtigen Schlüssel müßten alle vier, in Fig. 2 dargestellten Kugeln eine Lage einnehmen, wie dies die Kugel 34 einnimmt.

In Fig. 1 ist mit dem Bezugszeichen 36 ein Kontrollstift bezeichnet, der unter Federdruck steht. An dieser Stelle ist die Anordnung einer zugehörigen Kugel im Zylinderkern unbedingt notwendig, da ansonst der Kontrollstift in die Bohrung des Zylinderkerns eintritt und diesen fängt.

Weiters ist in Fig. 1 noch ein Schlüsselhaltestift 37 vorgesehen, der mit der zugehörigen Kugel 38 als Kugelrast wirkt. Die Schloßkonstruktion erhält damit eine genau definierte Mittellage für die Stellung des Zylinderkerns.

Aus Fig. 1 ist weiters eine neue Kupplungskonstruktion für derartige Doppelzylinderschlösser zu ersehen. Innerhalb des Sperrnasenrings 39 liegen die Enden der Zylinderkerne 2 und 40. Die Kupplungskonstruktion ist in axialen Bohrungen 41 der beiden Zylinderkerne gelagert und besteht aus einer in axialer Richtung verschiebbaren Kupplungsvorrichtung 42, die an beiden Seiten Auflaufflächen 43 und je einen Bereich mit vergrößertem Durchmesser 44 aufweist. In Bohrungen 45 sind zylindrische Kupplungsstücke 46 verschiebbar gelagert. Die Kupplungsstücke wirken einerseits mit den Auflaufflächen 43 zusammen und greifen andererseits bei verschobener Stellung in eine Ausnehmung 47 des Sperrnasenringes ein. Bei der in Fig. 1 dargestellten Lage steckt von links der Schlüssel 5, durch dessen Schlüsselspitze der Kupplungsbolzen 42 nach rechts verschoben ist. Das Kupplungsstück 46 sitzt auf dem Bereich mit vergrößertem Durchmesser 44 auf und ist oben mit dem Sperrnasenring 39 verrastet. Der Sperrnasenring kann daher zusammen mit dem Zylinderkern 2 verdreht werden. Gleichzeitig ist das rechte Kupplungsstück 46 in ausge-rückter Stellung, d. h. außerhalb der Ausnehmung 47 des Sperrnasenrings 39. sodaß der rechte Zylin-

### derkern 40 ausgekuppelt ist.

Die Kupplungsvorrichtung 42 kann einstückig ausgeführt sein, sodaß die beiden Bereiche 44 mit vergrößertem Durchmesser stets die gleiche Stellung zueinander haben. Bei der Ausführungsform gemäß Fig. 1 ist die Kupplungsvorrichtung aus mehreren Teilen zusammengesetzt und für eine Notschließbetätigung durch einen besonderen Notschlüssel geeignet. Die Kupplungsvorrichtung weist einen Bolzen 49 auf, an dessen Enden zwei Kupplungshülsen 50 sitzen. Zwischen den beiden Kupplungshülsen sitzt eine Druckfeder 51, durch die die beiden Kupplungshülsen in ihre Endlage auseinandergedrückt werden. Weiters ist eine-Distanzhülse 52 vorgesehen, wodurch die beiden Kupplungshülsen gegen seitlichen Druck abgestützt und somit geführt sind.

Die Notschlüsselfunktion ist folgendermaßen : In Fig. 1 ist von links ein Normalschlüssel eingeschoben und die Kupplungskonstruktion ist nach rechts verschoben, wie dies oben bereits beschrieben ist. Von rechts wird nun ein Notschlüssel eingeschoben, der an seiner Spitze eine Ausnehmung 53 aufweist. Zusätzlich zu dieser Ausnehmung besitzt der Notschlüssel an den Seitenflächen besondere längliche Ausnehmungen für die Zuhaltungsstifte (siehe dazu weiter unten zu Fig. 4), wodurch diese Zuhaltungsstifte bereits in nicht zur Gänze eingeschobener Stellung des Schlüssels in Entsperrlage gebracht werden.

Der Notschlüssel wird somit von rechts eingeschoben und die Stiftzuhaltungen gelangen in Entsperrlage. Unter Druck wird der Zylinderkern und der Notschlüssel 54 so weit verdreht, bis das Kupplungsstück 46, das im Bereich dieses Zylinderkerns liegt, der Ausnehmung 47 des Sperrnasenrings gegenüberliegt und in diese Ausnehmung eintritt. Dieses Verdrehen ist nur notwendig, wenn der eingeschobene Schlüssel 5 in verdrehter Lage steckt. Sonst fluchtet die Ausnehmung 47 mit dem Kupplungsstück 46 in Einschublage des Notschlüssels. Durch das weitere Einschieben des Notschlüssels wird die zugehörige Kupplungshülse 50 gegen den Druck der Feder 51 nach innen verschoben, sodaß das Kupplungsstück 46 durch die Auflauffläche 43 nach oben in die Ausnehmung 47 des Sperrnasenrings geschoben wird. Der Notschlüssel 54 ist damit mit dem Sperrnasenring 39 auf Drehung verbunden, sodaß das Schloß betätigt werden kann. Dabei sind beide Zylinderkerne drehschlüssig miteinander gekuppelt.

Der dargestellte Sperrnasenring 39 hintergreift mit Klauen 100 die beiden hinterdrehten Kernenden (Hinterdrehung 101), wodurch die beiden Zylinderkerne des Doppelzylinderschlosses gegen Zug zusammengehalten werden.

Wird anstelle des dargestellten Notschlüssels 54 ein Normalschlüssel eingeschoben, der keine Ausnehmung 53 besitzt, so stößt dessen Spitze auf den Bolzen der Kupplungsvorrichtung 42, wodurch das vollständige Einschieben des Schlüssels verhindert ist.

Fig. 3 zeigt eine andere Ausführungsform des erfindungsgemäßen Schlosses gemäß Fig. 2, wobei die Kugeln 33, 34 als zusätzliche Sperrelemente fortgelassen sind. Der Schlüsselhaltestift 37 ist in bevorzugter Weise aus Hartmetall gefertigt, um gleichzeitig als Aufbohrsicherung zu dienen.

In Fig. 4 ist ein Schlüssel in Seitenansicht dargestellt, wie er für eine Schloßkonstruktion gemäß Fig. 3 aussehen könnte. Die Steuerflächen 7 für die Zuhaltungsstifte des Schlosses sind durch verschieden tiefe Sackbohrungen 55 gebildet. Die Steuerflächen können aber auch auf andere Weise gebildet werden, z. B. durch durchlaufende Nuten oder Stege mit schrägen Übergängen zwischen den einzelnen Steuerflächenniveaus.

In Fig. 4 sind strichliert einige der Sackbohrungen 55 verbreitert (56) dargestellt. Sind alle Sackbohrungen auf diese Art verbreitert, so kann der Schlüssel als Notschlüssel Verwendung finden, wobei an der Spitze noch die ebenfalls strichliert dargestellte Ausnehmung 53 angeordnet sein muß.

Zur Konstruktion gemäß Fig. 1 sei noch bemerkt, daß statt der Auflaufflächen 30, 31 als Gegenkurve für die Zurückverschiebung der Sperrleiste auch eine entsprechende Druckfeder angeordnet sein kann. Weiters sei noch bemerkt, daß die Ausnehmung 27 im Rastring 22 einen gewissen Leerweg für die Bewegung der Auflauffläche 29 nach beiden Seiten hin aufweist. Dieser Leerweg hat den Zweck, daß sich beim Einschieben des Schlüssels die Stiftzuhaltungen in Ruhe einstellen können und daß es erst nach einer definierten Verdrehung des Zylinderkerns zu einer axialen Verschiebung der Sperrleiste kommt. Dadurch werden die Zuhaltungsstifte bei raschem Einstecken des Schlüssels oder bei Anwendung von Drehkraft auf den Schlüssel nicht gestört.

In vorteilhafter Weise kann die Trennfläche zwischen dem Zylinderkern und den Sperrieisten und ebenso die Teilungen der Zuhaltungsstifte völlig plan ausgebildet werden, wobei die Genauigkeit im Hundertstelmillimeterbereich liegt. Dies ist anders als bei herkömmlichen Zuhaltungsstiften, deren Teilungen in der gebogenen Trennfläche zwischen Zylinderkern und Zylindergehäuse liegen und daher kuppenförmig ausgebildet sein müssen. Bei der völlig ebenen Ausbildung gemäß Erfindung ist ein Abtasten praktisch unmöglich gemacht. Bei einem Versuch, die Stiftzuhaltungen vom Schlüsselkanal her mit einem Spion abzutasten, müßten diese auf 1/100 mm genau in die richtige Lage gebracht werden, was praktisch unmöglich ist. Dies umso mehr, als sehr viele solcher Zuhaltungsstifte vorgesehen werden können.

Die Anzahl der Stiftzuhaltungen kann trotz der beschränkten, vorgegebenen Dimension des Zylinderkerns sehr hoch gehalten werden, da sie infolge der Schließkonstruktion klein dimensioniert werden können, ohne Zerstörungskräften ausgesetzt zu sein.

Bei der dargestellten Anzahl von 14 Stiften auf jeder Seite mit drei Möglichkeiten in der Länge der Stiftzuhaltungen ergeben sich somit 22 Billionen Variationsmöglichkeiten. Bei Anordnung von 16 zusätzlichen Kugeln (gemäß Fig. 1 und 2) ergeben sich insgesamt 10³⁷ Möglichkeiten. Wichtig ist, daß diese hohen Zahlen an Möglichkeiten erreicht werden, ohne daß die Funktionssicherheit und Aufbruchsicherheit des Schlosses leiden, da die Sperrfunktion nicht von den empfindlichen Abtastelementen, sondern von den robusten Sperrstücken ausgeübt wird.

Zur Funktion des Konstrollstiftes 36 sei noch gesagt, daß an dieser Stelle der Schlüssel eine Rippe haben muß. Die zugehörige Kugel besitzt einen kleineren Durchmesser. Fehlt an dem Schlüssel an der betreffenden Stelle die zugehörige Rippe, so taucht die Kugel mit verkleinertem Durchmesser zu weit in den Zylinderkern ein und der Kontrollstift greift durch den Druck seiner Feder in die Bohrung im Zylinderkern ein, wodurch der Zylinderkern gefangen wird.

Das erfindungsgemäße Schloß ist besonders gut für die Ausarbeitung komplizierter Schließanlagen geeignet. Es können auch die Anforderungen kompliziertester Schließpläne-erfüllt werden.

Durch die hohe Anzahl zur Verfügung stehender Variationen ist es auch möglich, Wendeschlüssel herzustellen, wie er z. B. in Fig. 4 dargestellt ist, wobei dennoch die Ausarbeitung von komplizierten Schließanlagen möglich ist.

In den Fig. 5 bis 7 ist eine bevorzugte Ausführungsform des Schlüssels in einander zugeordneten Schnitten dargestellt. Die Schließverschiedenheiten für die Zuhaltungsstifte 6, die den Sperrleisten 3 zugeordnet sind, entsprechen genau den Schließverschiedenheiten der Fig. 4. Allerdings sind diese Schließverschiedenheiten nicht in Form von einzelnen Sackbohrungen 55 gebildet, sondern die Schließverschiedenheiten werden durch durchgehende V-förmige Nuten 57 gebildet. Die Fräsung dieser Nuten kann z. B. mit einem kegelstumpfförmigen Fingerfräser erfolgen, dessen Frästiefe entsprechend den Schließverschiedenheiten gesteuert wird. Durch Anordnung dieser Nuten ergibt sich der Vorteil, daß beim Einschieben des Schlüssels die relativ klein dimensionierten Zuhaltungsstifte geringere Hubbewegungen ausführen müssen, wodurch die Funktionssicherheit und Verschleißfestigkeit erhöht wird.

Die Angriffspunkte der Stiftzuhaltungen sind in den Fig. 6 und 7 mit strichlierten Linien 58 angedeutet. Der dargestellte Schlüssel besitzt noch weitere Einschnitte 59 an den Schmalseiten des Schlüssels für zusätzliche herkömmliche Stiftzuhaltungen. Die beiden Schlüsselschmalseiten sind symmetrisch ausgebildet, sodaß hier ein Wendeschlüssel vorliegt.

Fig. 8 zeigt eine weitere bevorzugte Ausbildungsform des Schlüssels gemäß den Fig. 5 bis 7, wobei die Schnittdarstellung hinsichtlich der Schließverschiedenheiten exakt der Fig. 7 entspricht. Der Verlauf der Nuten 57 ist dabei jedoch nicht stufenförmig, sondern geschwungen ausgeführt. An den Angriffspunkten 58 der Zuhaltungsstifte entsprechen die Steuerflächen 7 jenen der Ausführung gemäß den Fig. 5 bis 7. Bei der Ausbildung gemäß Fig. 8 ergibt sich in vorteilhafter Weise ein besonders weicher Übergang zwischen den einzelnen Steuerflächen, wodurch hinsichtlich Funktionssicherheit und Verschleißfestigkeit bei jahrelangem Gebrauch des Schlüssels Vorteile gegeben sind.

Fig. 9 zeigt anhand eines Querschnitts durch einen Schlüssel das bevorzugte Profilsystem. Die beiden Umhüllenden 60, 61 an den Seitenflanken des Schlüssels 5 verlaufen vom Schlüsselrücken 62 über den Bereich 63 bis etwa zur Mitte der Schlüsselhöhe zueinander im wesentlichen parallel. Von da ab verlaufen die beiden Umhüllenden zur Schlüsselbrust 64 hin konisch aufeinander zu. Die Umhüllenden 60, 61 verlaufen zur Mittellängsebene 65 symmetrisch.

Beim Aufbau eines bestimmten Profils für eine Anlage geht man von dem hier mit vollen Linien eingezeichneten Null-Profil aus. Das Null-Profil ist zick-zack-förmig ausgebildet. Durch diese zick-zack-förmige Ausbildung sind etwa V-förmige Profilierungsbereiche 66 bis 70 gebildet, die wahlweise mit Schlüsselmaterial ausgefüllt oder als Nuten ausgebildet sein können. In Anlehnung an die herkömmliche Terminologie werden im folgenden die ausgefüllten Abschnitte der Profilierungsbereiche als Rippen und die nicht ausgefüllten Abschnitte als Nuten bezeichnet.

Die Proflierungsbereiche 67 bis 70 weisen zueinander im wesentlichen kongruente Querschnitte auf, und innerhalb des Querschnitts jeder dieser Nuten können zwei Rippen bzw. zwei Nuten untergebracht werden Strichliert sind in Fig. 9 in den Nuten 67, 69 und 70 je eine Rippe angeordnet, die als Grundprofilrippen A, B und C bezeichnet sind. Die Anordnung dieser Grundprofilrippen ist nur beispielsweise : Innerhalb einer Schließanlage bleiben die Grundprofilrippen stets an der gleichen Stelle. Die übrigen Abschnitte der Profilierungsberei_{G}he 66 bis 70 können zur Schaffung der notwendigen Variationen für übergeordnete und untergeordnete Schlüssel entweder als Rippen oder als Nuten ausgeführt sein. Diese Variationselemente sind mit den Buchstaben o, p, q, r, s, t bezeichnet.

Die besondere Zuordnung und Ineinanderschachtelung der Grundprofilelemente A, B. C und der Variationselemente o, p, q, r, s, t wird weiter unten noch prinzipiell erläutert werden.

Der Profilierungsbereich 66 bietet nur für ein Profilelement Platz, das entweder als Rippe vorliegt, wenn dieser Bereich zur Gänze ausgefüllt ist oder als Nut vorliegt.

Liegt innerhalb der Profilierungsbereiche 67 bis 70 jeweils nur eine Rippe als Profilelement, so entspricht die Querschnittsform etwa einem schiefwinkeligen Dreieck, wobei die zur Mittellängsebene 65 weisenden Flanken (z. B. Flanke 71 in dem Bereich 69) unter stumpfem Winkel zur Mittellängsebene 65 führt. Die verbleibende Nut in diesem Bereich 69 hat dann eine größere Querschnittsfläche als die Rippe (hier Grundprofilrippe A). Ist der Profilierungsbereich 69 jedoch mit zwei Rippen versehen, dann ist dieser Bereich 69 zur Gänze bis zur Umhüllenden 60 ausgefüllt.

Bedingt durch die zick-zackförmige Ausbildung des Null-Profiles ragen Profilabschnitte (wie 72, 73, 74) bis zu den Umhüllenden 60 und 61. Sind die Profilierungsbereiche 66 bis 70 als Nuten ausgebildet, so bleiben diese Abschnitte als Rippen an den Schlüsselseitenflächen stehen.

Im Bereich der Abschnitte 72.73 und 74 sind für den Eingriff von seitlichen, nicht dargestellten Stiftzuhaltungen Ausnehmungen bzw. Steuerfiächen 7 angeordnet, die wahlweise verschiedene Tiefe aufweisen können. Im Bereich des Abschnitts 73 sind drei in der Praxis vorteilhafte Tiefen für die zugehörige Ausnehmung 7 eingezeichnet. Beim gebrauchsfertigen Schlüssel 5 ist selbstverständlich nur eine dieser Ausnehmungstiefen verwirklicht.

Durch die Tiefe der Ausnehmungen 7 werden für die schloßseitigen Abtastorgane (Stiftzuhaltungen) Steuerflächen gebildet, wodurch Sperrmechanismen gesteuert werden, wie dies weiter unten noch näher erläutert wird.

Die Ausnehmungen 7 sind kegelstumpfförmig. Bei Anordnung einer Rippe an einer oder an beiden Seiten der Abschnitte 72 bis 74 vergrößert sich die in den Umhüllenden 60, 61 liegende Querschnittsfläche der Ausnehmungen 7, wie dies im Bereich des Profilierungsbereiches 69 durch die strichlierten Linien 76, 77 angedeutet ist. Es ist aber jedenfalls und völlig unabhängig von der gewünschten Anordnung von Rippen oder Nuten immer gewährleistet, daß an den Abschnitten 72, 73 und 74 Material für die Anordnung der Ausnehmungen 7 vorhanden ist. Die Variationsmöglichkeiten durch Anordnung - der Ausnehmungen 7 einerseits und durch Anordnung von Profilrippen bzw. Profilnuten andererseits sind an sich unabhängig voneinander.

An der Schlüsselbrust 64 können noch herkömmliche Einschnitte für weitere Abtastelemente wie Zuhaltungsstifte oder Kugeln angeordnet werden, wobei zu beachten ist, daß die Steuerflächen der untersten Ausnehmung 7 im Bereich des Abschnitts 74 bestehen bleiben. Ein solcher Einschnitt ist mit 78 angedeutet.

In Fig. 10 ist die Ansicht des Schlüssels 5 auf die Umhüllende 60 und in Fig. 11 die Ansicht auf die Umhüllende 61 dargestellt. Der einfacheren Darstellung halber sind hier sämtliche Profilierungsbereiche 66 bis 70 mit Rippen aufgefüllt, und es soll hier nur die Anordnung der Ausnehmungen 7 mit verschiedenen Tiefen sowie die Anordnung der Einschnitte 78 an der Schlüsselbrust 64 gezeigt werden. Bei Blick auf die Umhüllende 60 (Fig. 10) liegen die Einschnitte 78 in Lücken zwischen den Ausnehmungen 7, während die Ausnehmungen 7 auf der anderen Seite des Schlüssels (Fig. 11) zumindest teilweise, über den Einschnitten 78 angeordnet sind. Die Ausnehmungen 7 auf der Seite der Umhüllenden 61 liegen von der Schlüsselbrust 64 weiter entfernt, sodaß keine Beeinträchtigung der Schließfunktion eintreten kann. Endlich sei noch gesagt, daß bei diesem Profilsystem Rippen und Nuten einander überlappend, oder nicht überlappend vorgesehen sein können. Die Teilungen über die Höhe des Profiles können jeweils gleich oder auch unterschiedlich sein.

Fig. 12 entspricht im wesentlichen den oben beschriebenen Fig. 2 und 3. Auch hier sind die Kugeln 33, 34 als zusätzliche Sperrelemente fortgelassen. Der Schlüsselhaltestift 37 ist in bevorzugter Weise wiederum aus Hartmetall gefertigt um gleichzeitig als Aufbohrsicherung zu dienen.

Aus Fig. 13 ersieht man, daß die verschiedenen Profile einem durch Spalten 82 bis 85 und Zeilen 88 und 95 gebildeten Raster zugeordnet sind. Der Schlüsselkanal ist mit 103 bezeichnet. Die Profilelemente A, B, C, D des Grundprofiles liegen in den Spalten 83 und 84, die Profilelemente x, y des variablen Profiles in den beiden anderen Spalten 82 und 85. Es sind hier, wie man sieht, im Gesamtprofil mehr Profilelemente des variablen Profiles als des Grundprofiles A, B, C, D vorgesehen. Der Schlüsselkanal 103 gemäß Fig. 13 ist mit verhältnismäßig vielen Rippen und Nuten kompliziert gestaltet. Fig. 14 läßt einen einfacher ausgebildeten Schlüsselkanal 103 erkennen. Die Profilelemente x, y, die in Fig. 13 Nuten sind, fehlen in Fig. 14. Sonst ist die Figuration gleich. Aus Fig. 15 ist die einfachste derartige Ausbildung zu ersehen, es fehlen alle Nuten des variablen Profiles, das das Anlageprofil ist und es besteht nur das sogenannte Grund- oder Hauptprofil.

Zu den jeweils zugehörigen Schlüssein ist zu sagen, daß der Schlüssel der Fig. 15 entspricht, der der übergeordnete Generalschlüssel ist (Hauptschlüssel). Er besitzt keine dem variablen Profil entsprechenden Rippen, da, wie schon gesagt, der zugehörige Schlüsselkanal 103 keine diesbezüglichen Nuten aufweist. Er ist somit der einfachste Schlüssel. Mit ihm kann sowohl das Schloß (Schlüsselkanal) gemäß Fig. 14 und auch gemäß Fig. 13 gesperrt oder entriegelt werden. Das Schloß zu Fig. 15 ist das sogenannte Hauptschloß. Der Schlüssel zu Fig. 14 ist bereits ein untergeordneter Schlüssel, mit ihm könnte wohl noch das Schloß nach Fig. 13, nicht aber das Schloß nach Fig. 15 betätigt werden. Am stärksten untergeordnet ist der Schlüssel zu Fig. 13, mit ihm kann nur dieses Schloß Fig. 13 gesperrt oder entriegelt werden. Dieser am weitesten untergeordnete Schlüssel ist bei dieser Ausführungsform der komplizierteste (profilmäßig gesehen). Zu dieser Schlüssel-Schloßkombination nach den Fig. 13 bis 15 sei noch gesagt, daß für das Gesamtprofil auf jeder Seite acht Variationsmöglichkeiten gegeben sind, entsprechend den acht Zeilen 88 bis 95. Im ganzen liegen also sechzehn Variationsmöglichkeiten vor. Davon sind vier Variationsmöglichkeiten für das Grundprofil A, B, C, D und die restlichen zwölf Variationsmöglichkeiten dem Anlagenprofil (variables Profil) vorbehalten. Es werden also die obengenannten vier Möglichkeiten für eine Anlagenausarbeitung nicht herangezogen, sondern können generell in sämtlichen Kernen dieser Profilproduktion als Hauptprofil vorkommen. Der weitere Vorteil dieser Profilanordnungen liegt nun auch darin, daß das im vorerwähnten Fall fix bestehende Grundprofil (bestehend aus vier Nuten bzw. Rippen), wenn notwendig, zusätzlich variiert werden könnte.

Mit Bezug zu den Ausführungen gemäß den Fig. 16 bis 19 sei schon jetzt vorweggenommen, daß nunmehr (im Gegensatz zur Ausführung Fig. 13 bis 15) der Generalschlüssel (Hauptschlüssel) der komplizierteste Schlüssel ist und der untergeordnete Schlüssel der einfachste. Diese wesentliche Charakteristik des Profils, die ja auf die Sicherheit einer Sperranlage bezogen sinngemäß richtig ist. haben herkömmliche Profile nicht.

Fig. 16 zeigt, daß in den Spalten 86 und 87 Profilelemente des gleichen Typs angeordnet sind, wobei insgesamt drei Elemente A, B, C, für das Grundprofil und der Rest o, p, q, r für das variable Profil (Anlagenprofil) genommen wurden. In der Spalte 86 befindet sich das Grundprofilelement A, der Spalte 87 die beiden anderen Grundprofilelemente B und C. Die übrigen Elemente sind die Anlagenelemente o, p, q. r. Der Zwischenraum zwischen den Spalten 86 und 87 ist mit 104 bezeichnet.

Mit dem der Ausführung nach Fig. 16 zugehörigen Schlüssel kann man alle derartigen Schlösser (mit den so angeordneten Grundelemente A, B, C) betätigen, so daß es vielleicht nicht zweckmäßig sein kann, einen in solcher Weise übergeordneten Schlüssel anzufertigen. Für den praktischen Gebrauch scheint ein Generalschlüssel nach Fig. 17 besser geeignet zu sein, der an der Stelle z eine Rippe trägt. Dieser Schlüssel könnte dadurch ein Schloß nach Fig. 16 nicht sperren, sondern nur alle anderen Schlösser, deren sonstige Anlageprofile der Fig. 17 variiert sind, siehe z. B. auch ein Schloß nach Fig. 18. An den Stellen o, p, q, r trägt der zu Fig. 18 passende Schlüssel Rippen. Mit diesem Schlüssel ist weder das Schloß gemäß Fig. 17 und schon gar nicht das Schloß nach Fig. 16 zu betätigen. Andererseits kann mit dem für die Praxis bestimmten Generalschlüssel nach Fig. 17 dieses Schloß und auch das Schloß nach Fig. 18 gesperrt oder entriegelt werden.

Fig. 19 veranschaulicht einen Schlüsselkanal 103 für den untergeordnesten Schlüssel. Es sind nur mehr die Grundprofilelemente A, B, C vorhanden. Alle Anlagenprofile sind ausgeschaltet, mit diesem einfachsten Schlüssel kann nur mehr das Schloß nach Fig. 19 betätigt werden.

Es liegt auf der Hand, daß mit der erfindungsgemäßen Schlüssel-Schloßkombination eine sehr große Anzahl von Variationsmöglichkeiten gegeben ist, da das Grundprofil und das Anlageprofil in den verschiedensten Variationen hergestellt werden kann. Kommt noch dazu, daß über die dargestellten Ausführungsbeispiele hinaus, z. B. bei der Konstruktion gemäß den Fig. 13 bis 15, das Grundprofil und das Anlageprofil wechselseitig in den verschiedenen Spalten enthalten sein können. Es kann so das Grundprofil auch in den Spalten 82 und 85 und das Anlagenprofil in den Spalten 83 und 84 vertreten sein. Auch eine Mischung der beiden Profilarten in einer Spalte ist denkbar. Selbstverständlich liegt eine weitere Variationsmöglichkeit darin, den Rippen und Nuten in an sich bekannter Weise verschiedene Gestalten zu geben. Endlich können weitere Vorteile des Gegenstandes der Erfindung, wie folgt zusammengefaßt werden :
1. Die für das,Hauptprofil reservierten Profilnuten, deren Form und Anzahl verschiedenartig sein kann, können in sich nochmals variiert werden. Dadurch könnte erreicht werden, daß z. B. zwei Großanlagen mit je einem Generalhauptschlüssel von einem noch übergeordneten Schlüssel gesperrt werden.
2. Da das Anlagenprofil auf die gesamte Schlüsselhöhe verteilt ist, kann das Grundprofil an beliebiger Stelle angeordnet werden.

Wie schon eingangs gesagt, ist die Anordnung des Grundprofils nur in unmittelbarer Nähe des Schlüsselrückens durchgeführt worden. Es ergibt sich, daß die Profilrippen des Grundprofiles. die ja generell im Zylinderkern stehen bleiben, so angeordnet werden können, daß ein Abtasten der Stiftzuhaltungen erschwert wird.
3. Durch die Form des Profiles ist es auch schwierig, einen untergeordneten Schlüssel so nachzufräsen, daß ein übergeordneter Schlüssel bzw. ein Hauptschlüssel entsteht. Dies deshalb, weil nicht erkennbar ist, wo das Grundprofil liegt, bzw. wieviele Rippen oder Nuten dafür verwendet wurden. Fernerhin wäre es sehr schwierig, die richtige Dreiecksform nachzuahmen. Sollte parallel zur Mittelachse gefräst oder gefeilt werden, um Rippen wegzunehmen, so kann der Querschnitt so stark geschwächt werden, daß der Schlüssel auseinanderbricht. Zum Schluß sei zu diesen Vorteilen noch gesagt, daß die Herstellung des erfindungsgemäßen Profils im Kern wesentlich kostensparender durchgeführt werden kann.

Bei herkömmlichen Profilen benötigt.man einen Räummessersatz (für Kern) bestehend aus ca. zehn Einzelmessern für das Grundprofil. Dieses Profil ist dadurch fixiert und kann nicht geändert werden. (Außer es wird wieder ein neuer Satz Messer angefertigt).

Der Messersatz für das variable Profil, besteht wieder, je nach Kombinationsmöglichkeit, aus ca. 24 Messern. Durch Einspannen verschiedener Messer in verschiedener Reihenfolge werden die Variationen erreicht.

. Die Herstellung eines herkömmlichen Profiles erfordert daher im vorerwähnten Fall ca. 34 Messer. Da bei dem erfindungsgemäßen Profil das Grundprofil aus dem Anlagenprofil herausgeht, also formmäßig mit diesem identisch ist, wird nur ein Messersatz von ca. 24 Messern benötigt. Diese Messer können verschiedenartig angeordnet werden, so daß mit dem gleichen Messersatz das Grundprofil hergestellt werden kann, dieses variiert werden kann und auch die verschiedenen Anlagenkombinationen hergestellt werden können.

Im Rahmen der Erfindung liegt es fernerhin, daß im Gesamtprofil mehr Profilelemente des variablen Profiles (z. B. x. y, o, p, q. r) als des Grundprofiles (A, B, C, D) vorgesehen sind. Die Profilelemente (A, B, C, D) des Grundprofiles sind in bestimmten Spalten 83. 84 und die Profilelemente (z. B. x, y. o. p. q, r) des variablen Profiles in anderen Spalten (82. 85) vorgesehen (Fig. 13 bis 15). Bei einer anderen Ausführungsform sind in einer Spalte 86, 87 Profilelemente des Grundprofiles und des variablen Profiles angeordnet (Fig. 16 bis 19). Gemäß der Ausführung nach den Fig. 13 bis 15 sind ein übergeordneter Schlüssel (Generalschlüssel) verhältnismäßig einfach (wenige Rippen und Nuten) und ein untergeordneter Schlüssel verhältnismäßig kompliziert (viele Rippen und Nuten) ausgebildet.

Beim anderen Ausführungsbeispiel nach den Fig. 16 bis 19 sind ein übergeordneter Schlüssel (Generalschlüssel) verhältnismäßig kompliziert (viele Rippen und Nuten) und ein untergeordneter Schlüssel verhältnismäßig einfach (wenige Rippen und Nuten) ausgebildet.

Bei dieser Ausführungsform ist der Generalschlüssel (Hauptschlüssel) der komplizierteste Schlüssel), siehe Fig. 16 oder 17 und der untergeordneste Schlüssel, Fig. 19 ist der einfachste.

Auch eine beliebig andere Mischung der beiden Profilarten in einer Spalte ist denkbar. Da das Anlagenprofil auf die gesamte Schlüsselhöhe verteilt ist, kann das Grundprofil an beliebiger Stelle angeordnet werden. Es ist eben vorteilhaft, daß die beiden Profilarten über den gesamten wirksamen Schlüsselbereich verteilt angeordnet sind, wobei sich diese Profile in beliebiger Reihenfolge aneinander anschließen können, ohne daß das Grundprofil nur in unmittelbarer Nähe des Schlüsselrückens liegt. Durch die Erfindung ergibt sich, daß die Profilrippen des Grundprofiles, die ja generell im Zylinderkern stehen bleiben, so angeordnet werden können, daß ein Abtasten der Stiftzuhaltungen erschwert wird.

Gemäß einer Weiterbildung der Erfindung sind in äußerst vorteilhafter Weise auf dem kleinen zur Verfügung stehenden Raum eine große Anzahl von Schlüssel-Schloß-Variationen herstellbar, wobei aber die Querschnitte der einzelnen Profiltypen stets genügend groß sind, so daß durch Abnutzung die Funktion der Schlüssel-Schloßkombination nicht beeinträchtigt werden kann. Endlich ist die Herstellung einfach und billig.

In Fig. 20 ist das Zylindergehäuse mit 135 bezeichnet, 136 ist der Zylinderkern. Der Kern 136 kann in bekannter Weise gegenüber dem Gehäuse 135 nur dann verdreht werden, wenn durch den eingesteckten richtigen Schlüssel 111 dessen Ausnehmungen 117 die Zuhaltungsstifte 118 in eine solche Lage gebracht haben, daß deren Teilungsstellen 121 in der Trennfläche 145 zwischen dem Gehäuse 135 und dem Kern 136 liegen.

Bezüglich dem Profil Fig. 23 sei vorerst gesagt, daß für den Schlüssel 111 und den Schlüsselkanal 112 im allgemeinen dasselbe Profil vorgesehen ist. Jedes Profilelement umfaßt eine Profilsenke 114 und eine Profilspitze 115, beide Teile sind durch ein nichtbezeichnetes Zwischenstück verbunden. Aiie diese Profilelemente besitzen eine im wesentlichen rhombische Gestalt. Wie man fernerhin aus Fig. 23 ersieht, sind im Bereich der Schlüsselmittelebene 113 Profilteile 114 vorgesehen, die bis über die Schlüsselmittelebene 113 hinausgehen und diese überlappend, Bezugszeichen 146, angeordnet sind. Dieses Profil umfaßt fernerhin Profiieiemente 114. 115 mit verschiedenen Teilungen, also mit verschiedenen Abständen von Profilsenke 114 zu Profilspitze 115. Wie man fernerhin sieht, ist die Umhüllende 116 des Profils im Querschnitt konisch ausgebildet. Das letzte Kombinationsmerkmal ist dadurch gegeben, daß das Schlüsselprofil 111 gegebenenfalls Ausnehmungen 117 (Fig. 21) aufweist, die mit Zuhaltungsstiften 118 zusammenwirken. Fernerhin ersieht man aus Fig. 23, daß die Abstände 123, 124, 125 im oberen Bereich des Schlüssels 111 in Nähe des Schlüsselrückens 126 aneinanderschlie- ßender Profilelemente 114, 115 abnehmend vorgesehen sind, wohingegen im unteren Bereich und im mittleren Bereich alle diese Abstände 125. 127, 128, 129, 130 gleich gehalten sind. Endlich erkennt man auch, daß ausgehend vom Schlüsselrücken 126 das Profil gegen das untere Ende 131 des Schlüssels konisch zulaufend vorgesehen ist.

Die Fig. 24 bis 27 dienen zur Erklärung eines Ausführungsbeispieles, bei dem der Schlüssel Ausnehmungen 117 (Fig. 21) aufweist, die mit den Zuhaltungsstiften zusammenwirken. Fig. 24 entspricht der Stelle 137 in Fig. 23, allerdings ohne Überlappung 146. Die Spitze 147 steht unter Druck der Feder 120 am Material 148 (Begrenzung der Ausnehmung 117) des Schlüssels 111 an. Der Zuhaltungsstift 118 befindet sich, wie mit vollen Linien gezeichnet, für eine Betätigung dieses Schlüssels in richtiger Stellung. Die Teilungsstelle 121 zwischen den Zuhaltungsstiften und die Trennfläche 145 zwischen dem Zylindergehäuse 135 und dem Zylinderkern 136 fallen dann zusammen.

In der darunter liegenden Fig. 25 ist eine Überlappung 146 eingezeichnet. Gegenüber der Spitze 147 des Zuhaltungsstiftes 118 befindet sich jetzt zufolge der Überlappung, kein Material des Schlüssels 111. Der Zuhaltungsstift 118 würde daher unter der Wirkung seiner Feder 120 in die gestrichelt eingezeichnete Lage geschoben werden. Erst in dieser Lage steht die Spitze 147 des Zuhaltungsstiftes 118 am Material 148 bei 149 an. Der Zuhaltungsstift 118 ist dann aber um die Strecke 150 zu weit verschoben und das Schloß kann nicht betätigt werden, da nunmehr die Teilungsstelle 121 und Trennfläche 145 nicht mehr zusammenfallen bzw. nicht mehr genügend nahe aneinander liegen.

Wie man aus Fig. 26 erkennt, ist dieser Übelstand bei einem Zuhaltungsstift, der an seinen, mit der Ausnehmung 117 zusammenwirkenden Ende kugelförmig ausgebildet ist, nicht vorhanden. Wieder ist die für eine Betätigung theoretisch richtige Stellung des Zuhaltungsstiftes 118 voll ausgezeichnet. Über dem Scheitelpunkt des Stiftes 118 befindet sich wohl wieder kein Material des Schlüssels, der Stift kann aber zufolge der kugelförmigen Gestalt seines Endes nur um die kleine Strecke 151 verschoben werden, wie gestrichelt angedeutet. Diese Differenzstrecke 151 ist so klein, daß eine Betätigung des Schlüssels möglich ist. Die Teilungsstelle 121 und die Trennfläche 145 liegen für diese Betätigung genügend nahe beisammen. Dazu ist noch zu sagen, daß durch die Abschrägungen 122 zwischen den Zuhaltungsstiften, siehe Fig. 27 ein gewisser Spielraum an der Teilungsstelle 121 gegeben ist. Das Maß der oben genannten Überlappung 146, die Krümmung des kugelförmigen Endes der Zuhaltungsstifte 118 und die Größe der Abschrägung 122 hängen geometrisch voneinander ab und sind, je nach der gewünschten Überlappung, jeweils leicht ermittelbar.

Es versteht sich von selbst, daß die Variationsmöglichkeiten durch verschiedene Ausbildungen der Profilbestimmungsstücke stark erhöht sind. Kommt, wie bereits vorgeschlagen, noch dazu, daß viele Variationsmöglichkeiten grundsätzlich schon dadurch gegeben sind, daß im Profil Fig. 23 die etwa dreieckig ausgebildeten Profilelemente 143, 144 in bereits vorgeschlagener Weise jeweils belassen oder weggenommen sein können.

Die Erfindung ist auf das dargestellte Ausführungsbeispiel nicht beschränkt. Das mit den Ausnehmungen 117 zusammenwirkende Ende der Zuhaltungsstifte kann auch trapezförmig vorgesehen sein.

## Patentansprüche

1. Zylinderschloß mit Zylindergehäuse (1) und einem Zylinderkern (2), wobei im Zylinderkern eine oder mehrere in axialer Richtung verschiebbare und entsprechend ihrer axialen Lage die Verdrehung des Zylinderkerns ermöglichende oder blockierende Sperrleisten (3) vorgesehen sind, deren Verschiebbarkeit durch einen in einen Schlüsselkanal eingeschobenen Schlüssel (5) gesteuert wird, wobei die Sperrleisten (3) radial nach außen in eine axiale Ausnehmung (19) ragende Sperrstücke (16) aufweisen, die mit im Gehäuse (1) angeordneten radialen Ringnuten (17) derart zusammenwirken, daß bei einer bestimmten axialen Stellung der Sperrleisten (3) alle Sperrstücke (16) mit je einer der Ringnuten fluchten, wodurch der Zylinderkern (2) frei verdreht werden kann, dadurch gekennzeichnet, daß ein-oder mehrfach unterteilte Stiftzuhaltungen (6) vorgesehen sind, die in Ausnehmungen (12) der Sperrleisten (3) und des Zylinderkerns (2) angeordnet, in Richtung zum Schlüsselkanal (4) und von diesem weg verschiebbar und von Ausnehmungen bzw. Steuerflächen (7) des Schlüssels (5) gesteuert sind, sodaß die jeweils entsprechenden Teilungen (8) der Stiftzuhaltungen (6) bei richtigem Schlüssel in der Trennebene (9) zwischen den Sperrleisten (3) und Zylinderkern (2) angeordnet sind.

2. Zylinderschloß nach Anspruch 1, dadurch gekennzeichnet, daß eine axiale Verschiebung der Sperrleiste durch einen Rastring (22) mit Auflaufflächen (28) gegeben ist, die mit Auflaufflächen (29) der Sperrleiste zusammenwirken und daß der Rastring (22) mit dem Zylindergehäuse (1) über eine Grenzkraftkupplung (23) verbunden ist.

3. Zylinderschloß nach Anspruch 1 oder 2, dadurch gekennzeichnet, daß die Sperrleiste (3) mit Vorsprüngen (18) eine Hinterschneidung (10) der Ausnehmung (11) für die Sperrleiste hintergreift, wodurch die Sperrleiste (3) gegen ein Verschieben in radialer Richtung gesichert ist.

4. Zylinderschloß nach den Ansprüchen 1 bis 3, dadurch gekennzeichnet, daß die Stiftzuhaltungen (6) und die zugehörigen Bohrungen (12) abgesetzt sind, wobei der dem Schlüsselkanal näher liegende Abschnitt der Stiftzuhaltungen den kleineren Durchmesser aufweist.

5. Zylinderschloß nach einem der vorhergehenden Ansprüche, dadurch gekennzeichnet, daß die eine oder mehrere Sperrleisten mit ihrer Trennebene (9) parallel zum Schlüsselkanal (4) angeordnet sind und daß die Steuerflächen (7) des Schlüssels (5) an dessen Seitenflächen angeordnet sind.

6. Zylinderschloß nach einem der vorhergehenden Ansprüche, dadurch gekennzeichnet, daß ein in der Sperrleiste verbleibender Abschnitt (48) der Stiftzuhaltungen eine Ausnehmung (13) für die Feder (14) aufweist und daß die Feder (14) gegenüber der Sperrleiste (3) abgestützt ist.

7. Zylinderschloß nach einem der vorhergehenden Ansprüche, dadurch gekennzeichnet, daß die Trennebene (9) zwischen Sperrleiste (3) und Zylinderkern (2) sowie die Teilungen (8) plan ausgebildet sind.

8. Vorrichtung bestehend aus einem Zylinderschloß mit Zylindergehäuse und einem Zylinderkern nach einem der Ansprüche 1 bis 7 und einem Schlüssel, wobei im Zylinderkern radial nach außen in eine axiale Ausnehmung (19) ragende Sperrstücke (16),vorgesehen sind, die mit im Gehäuse angeordneten radialen Ringnuten derart zusammenwirken, daß bei einer bestimmten axialen Stellung der Sperrleisten (3) alle Sperrstücke (16) mit je einer der Ringuten fluchten, wodurch der Zylinderkern (2) frei verdreht werden kann, dadurch gekennzeichnet, daß ein- oder mehrfach unterteilte Stiftzuhaltungen (6) vorgesehen sind, die in Ausnehmungen (12) der Sperrleisten (3) und des Zylinderkerns (2) angeordnet, in Richtung zum Schlüsselkanal (4) und von diesem weg verschiebbar und von Steuerflächen (7) des Schlüssels (5) gesteuert sind, sodaß die jeweils entsprechenden Teilungen (8) der Stiftzuhaltungen (6) bei richtigem Schlüssel in der Trennebene (9) zwischen Sperrleiste (3) und Zylinderkern (2) angeordnet sind, und daß der Schlüssel und der Schlüsselkanal ein innerhalb einer Schließanlage invariables Grundprofil und ein variables Profil, die zusammen das Gesamtprofil ausmachen, umfassen und sowohl das Grundprofil (Profilelemente A, B. C, D) als auch das variable Profil (Profilelemente x, y, o, p, q, r) über den zum Sperren oder Entriegeln wirksamen Schlüsselbereich verteilt und die genannten Profile ineinandergeschachtelt vorgesehen sind, sodaß auf jeder Seite des Schlüssels mindestens ein Profilelement des Grundprofiles (bzw. des variablen Profiles) zwischen zwei Profilelementen des variablen Profils (bzw. des Grundprofiles) angeordnet sind (Fig. 9).

9. Vorrichtung gemäß Anspruch 8. dadurch gekennzeichnet, daß Einschnitte (78) für übliche Zuhaltungsstifte in Lücken zwischen den Ausnehmungen (7, Fig. 10) vorgesehen sind.

10. Vorrichtung gemäß Anspruch 8 oder 9, dadurch gekennzeichnet, daß die Einschnitte (78) unter den Ausnehmungen (7, Fig. 11) angeordnet sind.

11. Vorrichtung gemäß Anspruch 8, 9 oder 10, dadurch gekennzeichnet, daß Ausnehmungen (7) auf den beiden Umhüllenden (60, 61) von verschiedenen Höhenlagen, also verschieden weit entfernt von der Schlüsselbrust (64, Fig. 10, 11) liegen.

12. Schlüssel mit einer Profilierung in Form von Längsrippen und Längsnuten, wobei zusätzlich zur Profilierung an den Seitenflanken Ausnehmungen zum Zusammenwirken mit Stiftzuhaltungen vorgesehen und die Ausnehmungen an den Scheitelstellen von Längsrippen angeordnet sind für Zylinderschlösser und Vorrichtungen nach einem der vorhergehenden Ansprüche 8 bis 11, dadurch gekennzeichnet, daß die Ausnehmungen (7) tragenden Längsrippen ein theoretisches führungsteilloses Gesamtprofil in Form zickzackförmig unmittelbar aneinander anschließender Rhomboiden umfaßt, an die seitlich in Spalten (86, 87) über die Gesamthöhe jedes Rhomboids die Profilelemente (A, B, C, o, p, q, r), die auch in quer zu den Spalten liegenden Zeilen (101, 102) angeordnet sind, anschließen, wobei durch Bestehenlassen oder Wegnehmen von Profilelementen (A, B, C, o, p, q, r) Profilvariationen gebildet sind.

13. Schlüssel nach Anspruch 12, dadurch gekennzeichnet, daß alle Zeilen (88-102) untereinander gleiche Dimensionen besitzen und auch die Spalten (82-87) untereinander gleich dimensioniert sind.

14. Schlüssel nach Anspruch 12, dadurch gekennzeichnet, daß der Zwischenraum (104) zwischen den Spalten (86, 87) kleiner ist als die Breite dieser Spalten.

15. Schlüssel nach Anspruch 12, dadurch gekennzeichnet, daß die Rhomboiden abgerundet bzw. abgeflacht sind.

16. Schlüssel nach Anspruch 12, dadurch gekennzeichnet, daß die Grundprofilelemente (A, B, C) und die variablen Profilelemente (o, p, q, r) beim theoretischen führungsteillosen Gesamtprofil, von dem ausgegangen wird, kongruent sind.

.17. Schlüssel nach Anspruch 12, dadurch gekennzeichnet, daß die verschiedenen Profile einem durch Spalten (82-87) und Zeilen (88-102) gebildeten Raster zugeordnet sind und die Profilelemente (Rippen oder Nuten) innerhalb von Rechtecken liegen, die durch die Spalten und Zeilen gebildet sind, wobei die Rippen und Nuten praktisch die Gestalt der durch die Spalten und Zeilen gebildeten Rechtecke aufweisen (Fig. 13 bis 15).

18. Schlüssel nach Anspruch 17, dadurch gekennzeichnet, daß die verschiedenen Profile einem durch Spalten (82-87) und Zeilen (88-102) gebildeten Raster zugeordnet sind und die Profilelemente (Rippen und Nuten) innerhalb von Rechtecken liegen, die durch die Spalten und Zeilen gebildet sind, wobei die Rippen und Nuten praktisch die Gestalt von Dreiecken aufweisen, die durch die Diagonale und anschließenden Kanten der durch die Spalten und Zeilen gegebenen Rechtecke gebildet sind.

19. Schlüssel nach Anspruch 17. dadurch gekennzeichnet, daß die Rippen und Nuten verschiedene Gestalten besitzen.

20. Schlüssel nach einem der Ansprüche 8 bis 19, insbesondere unter Verwendung von Schlüsseln bei Zylinderschlössern für Verschlußanlagen, wobei im Bereich der Schlüsselmittelebene Profilteile vorgesehen sind, die bis über die Schlüsselmittelebene hinausgehend, diese überlappend angeordnet sind, dadurch gekennzeichnet, daß das Profil Profilelemente (114, 115) mit verschiedenen Teilungen (verschiedene Abstände von Profilsenke zu Profilspitze) solcher Elemente umfaßt, die Umhüllende (116) des Profils im Querschnitt vom Schlüsselrücken (126) zum unteren Ende (131) des Schlüssels hin in an sich bekannter Weise 'sich konisch verjüngend ausgebildet ist und das Schlüsselprofil (111) Ausnehmungen (117) zum Zusammenwirken mit Zuhattungsstiften (118) aufweist (Fig. 23 bis 25).

21. Schlüssel nach Anspruch 20, dadurch gekennzeichnet, daß die Überlappung (146) für alle Profilelemente (114, 115) des Profils vorgesehen ist, daß also auch eine Überlappung im Bereich von Ausnehmungen (117) für Zuhaltungsstifte (118) gegeben ist.

22. Schlüssel nach einem der Ansprüche 20 und 21, dadurch gekennzeichnet, daß Zuhaltungsstifte (118) vorgesehen sind, die an ihrem oberen mit den Ausnehmungen (117) zusammenwirkenden Ende (119) kugel- oder trapezförmig ausgebildet sind.

23. Schlüssel nach einem der Ansprüche 8 bis 22, dadurch gekennzeichnet, daß bei Verwendung zweiteiliger unter Federwirkung (Federn 120) stehender Zuhaltungsstifte (118) an der Teilungsstelle (121) diese Stifte der jeweiligen Überlappung und der Krümmung des kugelförmigen Endes der Zuhaltungsstifte entsprechende Abschrägungen (112) aufweisen.

24. Schlüssel nach einem der Ansprüche 8 bis 23, dadurch gekennzeichnet, daß die Abstände (123, 124, 125) im oberen Bereich des Schlüssels (11) in Nähe des Schlüsselrückens (126) aneinanderschließender Profilelemente (114, 115) abnehmend vorgesehen sind, wohingegen im unteren Bereich und im mittleren Bereich alle diese Abstände (125, 127, 129, 130) gleich gehalten sind.

25. Schlüssel nach einem der Ansprüche 8 bis 24, dadurch gekennzeichnet, daß die Überlappung (146) jeweils in einer Größe von 1/8 bis 1/4 der Höhe (132) eines Profilelementes (114, 115) ausgebildet ist.

26. Schlüssel nach einem der Ansprüche 8 bis 25, dadurch gekennzeichnet, daß im Profil verschiedene Überlappungen vorgesehen sind.

## Claims

1. Cylinder lock with a cylinder housing (1) and with a cylinder core (2), there being in the cylinder core one 5 or more axially displaceable detent strips (3) which allow or block the rotation of the cylinder core according to their axial position and the displaceability of which is controlled by a key (5) inserted into a key channel, the detent strips (3) having detent pieces (16) which project radially outwards into an axial recess (19) and which interact with radial annular grooves (17) arranged in the housing (1), in such a way that, when the detent strips (3) are in a specific axial position, all the detent pieces (16) are each aligned with one of the annular grooves, as a result of which the cylinder core (2) can be rotated freely, characterized in that there are singly or multiply divided pin tumblers (6) which are arranged in recesses (12) of the detent strips (3) and of the cylinder core (2) and are displaceable towards and away from the key channel (4) and which are controlled by recesses or control surfaces (7) of the key (5), so that, when the correct key is used, the respective appropriate divisions (8) of the pin tumblers (6) are arranged in the plane of separation (9) between the detent strips (3) and the cylinder core (2).

2. Cylinder lock according to claim 1, characterized in that axial displacement of the detent strip is effected by means of an engaging ring (22) with run-on surfaces (28) which interact with run-on surfaces (29) of the detent strip, and in that the engaging ring (22) is connected to the cylinder housing (1) via a force-limiting coupling (23).

3. Cylinder lock according to claim 1 or 2, characterized in that the detent strip (3) engages by means of projections (18) behind an undercut (10) of the recess (11) for the detent strip, with the result that the detent strip (3) is secured against displacement in the radial direction.

4. Cylinder lock according to claims 1 to 3, characterized in that the pin tumblers (6) and the associated bores (12) are stepped, that portion of the pin tumblers located nearer the key channel having the smaller diameter.

5. Cylinder lock according to one of the preceding claims, characterized in that the one or more detent strips are arranged with their plane of separation (9) parallel to the key channel (4), and in that the control surfaces (7) of the key (5) are located on the side faces of the latter.

6. Cylinder lock according to one of the preceding claims, characterized in that a portion (48) of the pin tumblers which remains in the detent strip has a recess (13) for the spring (14), and in that the spring (14) is supported relative to the detent strip (3).

7. Cylinder lock according to one of the preceding claims, characterized in that the plane of separation (9) between the detent strip (3) and the cylinder core (2) and the divisions (8) are flat.

8. Device consisting of a cylinder lock with a cylinder housing and with a cylinder core, according to one of claims 1 to 7, and of a key, there being in the cylinder core detent pieces (16) which project radially outwards into an axial recess (19) and which interact with radial annular grooves arranged in the housing, in such a way that, when the detent strips (3) are in a specific axial position, all the detent pieces (16) are each aligned with one of the annular grooves, with the result that the cylinder core (2) can be rotated freely, characterized in that there are singly or multiply divided pin tumblers (6) which are arranged in recesses (12) of the detent strips (3) and of the cylinder core (2) and are displaceable towards and away from the key channel (4) and which are controlled by control surfaces (7) of the key (5), so that, when the correct key is used. the respective appropriate divisions (8) of the pin tumblers (6) are arranged in the plane of separation (9) between the detent strip (3) and the cylinder core (2), and in that the key and the key channel comprise a basic profile invariable and a variable profile within a locking system which basic and variable profiles together form the complete profile, and both the basic profile (profile elements A, B, C, D) and the variable profile (profile elements x, y, o, p, q, r) are distributed over the region of the key effective for locking or unlocking, the said profiles nesting in one another, so that on each side of the key at least one profile element of the basic profile (or of the variable profile) is arranged between two profile elements of the variable profile (or basic profile respectively) (Figure 9).

9. Device according to claim 8, characterized in that notches (78) for conventional tumbler pins are provided in gaps between the recesses (7, Figure 10).

10. Device according to claim 8 or 9, charac- . terized in that the notches (78) are arranged under the recesses (7, Figure 11).

11. Device according to claim 8, or 10, characterized in that recesses (7) are located on the two envelopes (60, 61) of different heights, that is to say at different distances from the key head (64, Figures 10 and 11).

12. Key with a profile in the form of longitudinal ribs and longitudinal grooves, in addition to the profile recesses for interaction with pin tumblers being provided on the side flanks, and the recesses being arranged at the vertices of longitudinal ribs, for cylinder locks and devices according to one of the preceding claims 8 to 11, characterized in that the longitudinal ribs carrying recesses (7) comprise a theoretical complete profile without a guide part. in the form of rhomboids which directly adjoin one another in a zigzag formation and which are followed laterally in columns (86, 87) over the entire heigth of each rhomboid by the profile elements (A. B, C, o, p, q, r) in rows (101. 102) transverse relative to the columns, profile variations being formed by leaving or removing profile elements (A, B, C, o, p. q, r).

13. Key according to claim 12, characterized in that all the rows (88-102) have the same dimensions as one another, and the columns (82-87) also have the same dimensions as one another.

14. Key according to claim 12, characterized in that the interspace (104) between the columns (86,87) is smaller than the width of these columns.

15. Key according to claim 12, characterized in that the rhomboids are rounded or flattened.

16. Key according to claim 12, characterized in that the basic profile elements (A, B. C) and the variable profile elements (o, p, q, r) are congruent in the theoretical complete profile, without a guide part, which is taken as a starting-point.

17. Key according to claim 12, characterized in that the various profiles are assigned to a grid pattern formed by columns (82-87 and rows (88-102), and the profile elements (ribs or grooves) are located within rectangles formed by the columns and rows, the ribs and grooves having virtually the shape of the rectangles formed by the columns and rows (Figures 13 to 15).

18. Key according to claim 17, characterized in that the various profiles are assigned to a grid pattern formed by columns (82-87) and rows (88-102), and the profile elements (ribs and grooves) are located within rectangles formed by the columns and rows, the ribs and grooves having virtually the shape of triangles formed by the diagonal and adjoining edges of the rectangles consisting of the columns and rows.

19. Key according to claim 17, characterized in that the ribs and grooves are of different shapes.

20. Key according to one of the claims 8 to 19, especially for use as a key in cylinder locks for locking systems, in the region of the key mid-plane there being profile parts extending beyond the key mid-plane and arranged so as to overlap it, characterized in that the profile comprises profile elements (114, 115) with different divisions (different distances between the profile bottom and profile top) of such elements, the envelope (116) of the profile, when seen in cross-section, tapering conically in a way known per se from the key spine (126) to the lower end (131) of the key, and the key profile (111) having recesses (117) for interaction with tumbler pins (118) (Figures 23 to 25).

21. Key according to claim 20, characterized in that there is an overlap (146) of all the profile elements (114, 115) of the profile, and in that there is therefore also an overlap in the region of recesses (117) for tumbler pins (118).

22. Key according to one of claims 20 and 21, characterized in that there are tumbler pins (118) which are spherical or trapezoidal at their upper end (119) interacting with the recesses (117).

23. Key according to one of claims 8 to 22, characterized in that, when two-part tumbler pins (118) under a spring effect (springs 120) are used, at the point of division (121) these pins have bevels (112) corresponding to the particular overlap and to the.curvature of the spherical end of the tumbler pins.

24. Key according to one of claims 8 to 23, characterized in that the distances (123, 124, 125) between profile elements (114, 115) adjoining one another near the key spine (126) in the upper region of the key (11) decrease, whereas all these distances (125, 127, 129, 130) are kept the same in the lower region and in the middle region.

25. Key according to one of claims 8 to 24, characterized in that the overlap (146) is in an amount of to of the height (132) of each profile element (114, 115).

26. Key according to one of claims 8 to 25, characterized in that different overlaps are provided in the profile.

## Revendications

1. Serrure à barillet comprenant un cylindre (1) et un barillet (2), dans le barillet étant prévues une ou plusieurs barres de blocage (3) déplaçables dans le sens axial, autorisant ou interdisant la rotation du barillet selon leur position axiale et dont la faculté de déplacement est commandée par une clé (5) introduite dans le trou de la serrure, les barres de blocage (3) comportant des pièces d'arrêt (16) qui font saillie radialement vers l'extérieur dans un renfoncement axial (19) et qui coopèrent avec des rainures annulaires radiales (17) aménagées dans le cylindre (1) de manière qu'à une position axiale déterminée des barres de blocage (3), toutes les pièces d'arrêt (16) soient dans l'alignement de chacune des rainures annulaires et qu'ainsi le barillet (2) puisse tourner librement, caractérisée par le fait qu'il est prévu des arrêts à goupille (6) une ou plusieurs fois divisés qui sont disposés dans des perçages (12) des barres de blocage (3) et du barillet (2) et qui. actionnés par les encoches ou surfaces de commande (7), de la clé (5) peuvent être déplacés en direction du trou de la serrure ou écartés de celui-ci de manière que les divisions respectives correspondantes (8) des arrêts à goupille avec la bonne clé se trouvent dans le plan de séparation (9) entre les barres de blocage (3) et le barillet (2).

2. Serrure à barillet selon la revendication 1, caractérisée par le fait qu'un déplacement axial de la barre de blocage est provoqué par un anneau d'encliquetage (22) muni de rampes (28) qui coopèrent avec des rampes (29) de la barre de blocage et que l'anneau d'encliquetage (22) est raccordé au cylindre (1) par un accouplement à effort limité (23).

3. Serrure à barillet selon la revendication 1 ou 2, caractérisée par le fait que la barre de blocage (3) est dotée de saillies (18) qui saisissent par derrière une contre-dépouille (10) de l'évidement (11) destiné à la recevoir et qui empêchent ainsi tout déplacement de la barre de blocage (3) dans le sens radial.

4. Serrure à barillet selon les revendications 1 à 3, caractérisée par le fait que les arrêts à goupille (6) et les perçages correspondants (12) sont étagés, la section la plus proche du trou de la serrure, des arrêts à goupille, présentant le plus petit diamètre.

5. Serrure à barillet selon l'une des revendications précédentes caractérisée par le fait que le plan de séparation (9) d'une ou de plusieurs barres de blocage est disposé parallèlement au trou (4) de la serrure et que les surfaces de commande (7) de la clé (5) sont disposées sur les surfaces latérales de celle-ci.

6. Serrure à barillet selon l'une des revendications précédentes, caractérisée par le fait qu'une section (48), restant dans la barre de blocage, des arrêts à goupille, comporte un logement (13) pour le ressort (14) et que le ressort (14) est soutenu en face de la barre de blocage (3).

7. Serrure à barillet selon l'une des revendications précédentes, caractérisée par le fait que le plan de séparation (9) entre la barre de blocage (3) et le barillet (2) ainsi que les divisions (8) sont réalisés sous forme de surfaces planes.

8. Dispositif constitué par une serrure à barillet comprenant un cylindre et un barillet selon l'une des revendications 1 à 7 et par une clé, dans le barillet étant prévues des pièces d'arrêt (16) qui font saillie radialement vers l'extérieur dans un renfoncement axial (19) et qui coopèrent avec des rainures annulaires radiales pratiquées dans le cylindre de manière qu'à une position axiale déterminée des barres de blocage (3), toutes les pièces d'arrêt (16) soient dans l'alignement de chacune des rainures annulaires et qu'ainsi le barillet (2) puisse tourner librement, caractérisé par le fait qu'il est prévu des arrêts à goupille (6) une ou plusieurs fois divisés qui sont disposés dans des perçages (12) des barres de blocage (3) et du barillet (2) et qui, actionnés par les surfaces de commande (7) de la clé (5), peuvent être déplacés en direction du trou (4) de la serrure ou écartés de celui-ci de telle sorte que les divisions respectives correspondantes (8) des arrêts à goupille (6) avec la bonne clé se trouvent dans le plan de séparation (9) entre la barre de blocage (3) et le barillet (2), et que la clé et le trou de la serrure présentent, au sein d'un système de fermeture, un profil de base invariable et un profil variable qui constituent ensemble le profil global, et qu'aussi bien le profil de base (éléments profilés A, B, C, D) que le profil variable (éléments profilés x, y, o, p, q, r) sont répartis sur la zone de la clé active pour le verrouillage ou le déverrouillage et que les profilés précités sont prévus imbriqués l'un dans l'autre de manière que, de chaque côté de la clé, au moins un élément profilé du profil de base (ou du profil variable) soit disposé entre deux éléments profilés du profil variable (ou du profil de base) (figure 9).

9. Dispositif selon la revendication 8, caractérisé par le fait que des découpes (78) pour des chevilles d'arrêt usuelles sont prévues en quinconce entre les encoches (7, figure 10).

10. Dispositif selon la revendication 8 ou 9, caractérisé par le fait que les découpes (78) sont disposées en dessous des encoches (7, figure 11).

11. Dispositif selon la revendication 8, 9 ou 10, caractérisé par le fait que les encoches (7) sur les deux enveloppantes (60, 61) sont placées à des positions de hauteurs différentes, et ne sont donc pas à la même distance du ventre (64, figures 10,11) de la clé.

12. Clé comprenant un profilage sous forme de nervures et de rainures longitudinales, des encoches étant prévues en plus du profilage sur les flancs latéraux pour coopérer avec les arrêts à goupille, et les encoches étant aménagées au sommet des nervures longitudinales, pour serrures à barillet et dispositifs selon l'une des revendications précédentes 8 à 11, caractérisée par le fait que les nervures longitudinales portant les encoches (7) présentent un profil global théorique sans pièce de guidage et en forme de rhomboïdes directement raccordés les uns aux autres en zigzag auxquels se rattachent latéralement, en colonnes (86, 87) sur toute la hauteur de chaque rhomboïde, les éléments profilés (A. B. C. o. p. q. r) qui sont également installés en lignes (101. 102) disposées transversalement aux colonnes, des variations du profil étant obtenues par maintien ou suppression d'éléments profilés (A, B, C, o, p. q, r).

13. Clé selon la revendication 12, caractérisée par le fait que toutes les lignes (88-102) présentent des dimensions identiques les unes par rapport aux autres et que les colonnes (82-87) présentent les mêmes dimensions entre elles.

14. Clé selon la revendication 12, caractérisée par le fait que l'espace intermédiaire (104) entre les colonnes (86, 87) est plus petit que la largeur de ces colonnes.

15. Clé selon la revendication 12, caractérisée par le fait que les rhomboïdes sont arrondis ou aplatis.

16. Clé selon la revendication 12, caractérisée par le fait que les éléments profilés de base (A, B. C) et les éléments profilés variables (o, p. q, r) sont congruents dans le profil global théorique sans pièce de guidage dont on est parti.

17. Clé selon la revendication 12, caractérisée par le fait que les différents profils sont associés à une trame formée par des colonnes (82-87) et des lignes (88-102) et que les éléments profilés (nervures ou rainures) sont situés à l'intérieur de rectangles qui sont formés par les colonnes et les lignes, les nervures et les rainures présentant pratiquement la forme des rectangles formés par les colonnes et les lignes (figures 13 à 15).

18. Clé selon la revendication 17, caractérisée par le fait que les différents profils sont associés à une trame formée par des colonnes (82-87) et des lignes (88-102) et que les éléments profilés (nervures ou rainures) sont situés à l'intérieur de rectangles qui sont formés par les colonnes et les lignes, les nervures et les rainures présentant pratiquement la forme de triangles qui sont formés par les diagonales et les côtés T s'y rattachant des rectangles formés par les colonnes et les lignes.

19. Clé selon la revendication 17. caractérisée par le fait que les nervures et les rainures présentent des formes différentes.

20. Clé selon l'une des revendications 8 à 19. en particulier avec emploi de clés dans des serrures à barillet pour systèmes de fermeture. dans la zone du plan médian de la clé étant prévues des pièces profilées qui font saillie en dehors du plan médian de la clé et chevauchent ce dernier, caractérisée par le fait que le profil comporte des éléments profilés (114-115) avec différentes divisions (différentes distances du creux à la pointe du profil) de ces éléments. l'enveloppante (116) du profil ayant une section transversale allant en se rétrécissant en forme de cône de façon connue depuis le dos (126) de la clé jusqu'à l'extrémité inférieure (131) de la clé, et que le profil de la clé (111) comporte des découpes (117) pour coopérer avec des goupilles d'arrêt (118) (figures 23 à 25).

21. Clé selon la revendication 20, caractérisée par le fait que le chevauchement (146) est prévu pour tous les éléments profilés (114, 115) du profil et que, par conséquent, un chevauchement est également prévu dans la zone des découpes (117) pour des goupilles d'arrêt (118).

22. Clé selon l'une des revendications 20 et 21 caractérisée par le fait qu'on prévoit des goupilles d'arrêt (118) qui sont réalisées sphériques ou trapézoïdales au niveau de leur extrémité supérieure (119) coopérant avec les découpes (117).

23. Clé selon l'une des revendications 8 à 22, caractérisée par le fait qu'en cas d'utilisation de goupilles d'arrêt (118) en deux parties et soumises à l'action d'un ressort (ressort 120), ces goupilles au niveau du point de division (121) comportent des chanfreins (112) correspondant au chevauchement à chaque fois considéré et à la courbure de l'extrémité sphérique des goupilles d'arrêt.

24. Clé selon l'une des revendications 8 à 23, caractérisée par le fait que les distances (123. 124, 125) des éléments profilés (114, 115) se raccordant mutuellement vont en diminuant dans la zone supérieure de la clé (11) à proximité du dos (126) de celle-ci, tandis que toutes ces distances (125, 127, 129, 130) sont égales dans la zone inférieure et dans la zone médiane.

25. Clé selon l'une des revendications 8 à 24, caractérisée par le fait que le chevauchement (146) est à chaque fois réalisé dans une grandeur correspondant à 1/8 à 1/4 de la hauteur (132) d'un élément profilé (114, 115).

26. Clé selon l'une des revendications 8 à 25, caractérisée par le fait que différents chevauchements sont prévus dans le profil.
